# EUROPÄISCHE PATENTSCHRIFT

(11) **EP 1 043 155 B1**
(45) Veröffentlichungstag und Bekanntmachung des Hinweises auf die Patenterteilung: **14.08.2002**
(21) Anmeldenummer: 00105147.3
(22) Anmeldetag: 10.03.2000
(51) Int. Cl.: B41F 31/02, B41F 23/08

(54) **Einrichtung zum Dosieren flüssiger Medien**
Device for metering liquids
Dispositif de dosage des moyens liquides

(30) Priorität: 26.03.1999 DE 19913764
(43) Veröffentlichungstag der Anmeldung: 11.10.2000
(73) Patentinhaber: Koenig & Bauer Aktiengesellschaft, 97080 Würzburg (DE)
(72) Erfinder: Hirsch, Mathias, 01662 Meissen (DE); Jentzsch, Arndt, 01640 Coswig (DE); Becker, Uwe, 01445 Radebeul (DE)

(56) Entgegenhaltungen:
- DE-A- 4 312 877
- DE-A- 19 613 117
- DE-C- 4 334 803
- US-A- 5 588 365

## Beschreibung

Die Erfindung betrifft eine Einrichtung zum Dosieren flüssiger Medien in Offsetdruckmaschinen.

An Druckmaschinen werden zum Auftragen von flüssigen Medien, wie beispielsweise Lack, auf zu veredelnde Druckbogen Lackierwerke verwendet. Diese Lackierwerke sind bekannt und können in die nachfolgend genannten Hauptgruppen - Schöpfwalzenlackierwerke (DD 278 551 A1), Quetschwalzenlackierwerke (Gbm G 930 5552 U1), Rakellackierwerke (DD 27 8551 A1), Kammerrakellackierwerke (Gbm G 930 5552 U1) - eingeteilt werden.
Es ist auch bekannt wahlweise ein Schöpfwalzenlackierwerk (DE 43 44 084 C1) oder ein Quetschwalzenlackierwerk (DE 43 34 803 C1) und ein Kammerrakellackierwerk einem Formzylinder einer Druckmaschine zuzuordnen.
Das Schöpfwalzenlackierwerk besteht dabei aus einer einem Formzylinder zugeordneten Auftragwalze und einer vorgeordneten, in einem Lackreservoir umlaufenden Schöpfwalze. Der Schöpfwalze ist bei einigen Ausführungen eine Dosierwalze zugeordnet.
Die Lackdosierung erfolgt entweder durch eine Drehzahldifferenz zwischen Schöpfwalze und Auftragwalze oder durch die Dosierwalze.

Nachteilig ist dabei, dass diese genannten Lackierwerke einzeln oder in Kombination nicht universell für alle Aufträge einsetzbar sind.

Aufgabe der Erfindung ist die Schaffung einer Einrichtung zum Dosieren flüssiger Medien für eine breite Anwendungspalette.

Gelöst wird die Aufgabe durch die Merkmale der Ansprüche.

Nachfolgend wird die erfindungsgemäße Lösung an einem Ausführungsbeispiel näher erläutert.
Die Zeichnung zeigt die Einrichtung zum Dosieren flüssiger Medien.
Einem Formzylinder 1 einer Druckmaschine, der mit einem nicht dargestellten Gegendruckzylinder zusammenarbeitet, ist wahlweise ein Kammerrakelauftragswerk 2 und/oder ein Kombinationsauftragswerk 3 zuordenbar. Das Kombinationsauftragswerk 3 erhält eine dem Formzylinder 1 der Druckmaschine zugeordnete Auftragwalze 4. Diese Auftragwalze 4 steht mit einer Schöpfwalze 5, einen Spalt 6 bildend, in Wirkverbindung.
Unter Spalt 6 wird dabei der sich über die Breite der Walzen 4; 5 erstreckende keilförmige Raum oberhalb der sich berührenden Walzen verstanden.

Die Schöpfwalze 5 läuft in einem Medienreservoir 7 um und dem Spalt 6 ist eine Medienzuführung 8 zugeordnet.

Nach einer Ausführungsvariante steht die Schöpfwalze 5 mit einer Dosierwalze 9 in Wirkverbindung.
Seitlich an den Stirnseiten von Auftragwalze 4 und Schöpfwalze 5 sind Abstreifrakel 10 angeordnet. Die beidseitig angeordneten Abstreifrakel 10 sind mit einer Austrittsöffnung ausgestattet, durch die ein Ausfluß des abgestreiften Mediums zu dem Medienreservoir ermöglicht wird.

Das Kammerrakelauftragswerk 2, welches wahlweise oder zusätzlich zum Kombinationsauftragswerk 3 verwendet wird, besteht aus dem eigentlichen Kammerrakel 11 und der Auftragwalze 4, wobei die Auftragwalze 4 als gerasterte Auftragwalze ausgebildet ist.

Die Wirkungsweise der erfindungsgemäßen Einrichtung wird nachfolgend beschrieben.
Die wahlweise Verwendung des Kammerrakelauftragswerkes 2 oder des Kombinationsauftragswerkes 3 setzt voraus, dass entweder bei der Verwendung des Kombinationsauftragswerkes und des Kammerrakelauftragswerkes mit einer Auftragwalze 4, ausgebildet als gerasterte Auftragwalze, gearbeitet wird oder eine bei Verwendung eines Kombinationsauftragswerkes verwendete Auftragwalze bei Verwendung eines Kammerrakelauftragswerkes durch eine gerasterte Auftragwalze ersetzt wird.

Bei der Ausführungsvariante Kombinationslauftragswerk erfolgt durch die im Medienreservoir umlaufenden Schöpfwalze 5 in Verbindung mit der Dosierwalze 9 eine Vordosierung des Mediums, zusätzlich wird das Medium über die Medienzuführung 8 in den Spalt zwischen Schöpfwalze 5 und Auftragwalze 4 eingebracht und mittels dieser Walzen dosiert.
Das überschüssige Medium wird durch beidseitig den Walzen 4; 5 zugeordnete Abstreifrakel 10 entfernt.

Das Kombinationsauftragswerk kann nach weiteren Varianten auch als Quetschwalzenwerk - Auftragwalze, Schöpfwalze, Medienzuführung, Schöpfwalze läuft dabei nicht im Medienreservoir - oder als Walzenauftragswerk - Schöpfwalze, Auftragwalze, Medienreservoir, ohne Medienzuführung, mit oder ohne Dosierwalze - betrieben werden.

### Bezugszeichenaufstellung

- 1: Formzylinder
- 2: Kammerrakelauftragswerk
- 3: Kombinationsauftragswerk
- 4: Auftragwalze
- 5: Schöpfwalze
- 6: Spalt
- 7: Medienreservoir
- 8: Medienzuführung
- 9: Dosierwalze
- 10: Lackrakel
- 11: Kammerrakel

## Patentansprüche

1. Einrichtung zum Dosieren flüssiger Medien unterschiedlicher Viskosität in Offsetdruckmaschinen, mit entsprechend verschiedenen Dosiersystemen unter Verwendung eines Formzylinders und einer Auftragwalze **dadurch gekennzeichnet, dass** dem Formzylinder (1) wahlweise zum Dosieren niedrigviskoser Medien ein Kombinationsauftragswerk (3), bestehend aus einer Auftragwalze (4), einer vorgeordneten, im Medienreservoir (7) umlaufenden Schöpfwalze (5) und einer Medienzuführung (8) zur Zuführung von flüssigen Medien in den Spalt (6) zwischen Auftragwalze (4) und Schöpfwalze (5), oder zum Dosieren höherviskoser Medien eine Kammerrakel (11) und eine gerasterte Auftragwalze zugeordnet sind.

2. Einrichtung zum Dosieren flüssiger Medien unterschiedlicher Viskosität in Offsetdruckmaschinen, mit entsprechend verschiedenen Dosiersystemen unter Verwendung eines Formzylinders und einer Auftragwalze **dadurch gekennzeichnet, dass** dem Formzylinder (1) wahlweise zum Dosieren niedrigviskoser Medien ein Kombinationsauftragswerk (3), bestehend aus einer Auftragwalze (4), einer vorgeordneten, im Medienreservoir (7) umlaufenden, mit einer Dosierwalze (9) in Wirkverbindung stehenden Schöpfwalze (5) und einer Medienzuführung (8) zur Zuführung von flüssigen Medien in den Spalt (6) zwischen Auftragwalze (4) und Schöpfwalze (5), oder zum Dosieren höherviskoser Medien eine Kammerrakel (11) und eine gerasterte Auftragwalze zugeordnet sind.

3. Einrichtung zum Dosieren flüssiger Medien nach Anspruch 1 oder 2, **dadurch gekennzeichnet, dass** der Schöpfwalze (5) und der Auftragwalze (4) seitlich Abstreifrakel (10) zugeordnet sind.

## Claims

1. Equipment for metering liquid media of different viscosity in offset printing machines, with correspondingly different metering systems with use of a forme cylinder and an applicator roller, **characterised in that** for metering low-viscosity media the. forme cylinder (1) is selectably associated with a combination applicator mechanism (3) consisting of an applicator roller (4), an upstream scoop roller (5) rotating in the media reservoir (7) and a media feed (8) for the feed of liquid media to the gap (6) between applicator roller and scoop roller (5) or for metering high-viscosity media with a chamber doctor blade (11) and a half-toned applicator roller.

2. Equipment for metering liquid media of different viscosity in offset printing machines, with correspondingly different metering systems with use of a forme cylinder and an applicator roller, **characterised in that** for metering low-viscosity media the forme cylinder (1) is selectably associated with a combination applicator mechanism..(3) consisting of an applicator roller (4), an upstream scoop roller (5) rotating in the media reservoir (7) and disposed in operative connection with a metering roller (9) and a media feed (8) for the feed of liquid media to the gap (6) between applicator roller and scoop roller (5) or for metering high-viscosity media with a chamber doctor blade (11) and a half-toned applicator roller.

3. Equipment for metering liquid media according to claim 1 or 2, **characterised in that** the scoop roller (5) and the applicator roller (5) are associated with lateral stripper doctor blades (10).

## Revendications

1. Installation pour doser les milieux fluides de viscosités différentes dans des machines offset comportant des systèmes de dosage différents, utilisant un cylindre de forme et un cylindre applicateur,
**caractérisée en ce que**
le cylindre de forme (1) comporte, pour doser sélectivement des milieux faiblement visqueux, un mécanisme applicateur combiné (3) formé d'un rouleau applicateur (4), d'un rouleau de prélèvement (5), en amont, tournant dans le réservoir contenant le milieu (7) et une alimentation fournissant le milieu (8) liquide à l'intervalle (6) entre le rouleau applicateur (4) et le rouleau de prélèvement (5) et pour doser des milieux très visqueux il est prévu une chambre à racloir (11) et un rouleau applicateur tramé.

2. Installation pour doser des milieux liquides de viscosités différentes dans des machines offset comportant des systèmes de dosage différents, correspondants, utilisant un cylindre de forme et un rouleau applicateur,
**caractérisée en ce que**
le cylindre de forme (1) comporte, pour doser sélectivement des milieux faiblement visqueux, une combinaison comprenant le mécanisme applicateur combiné (3) formé d'un rouleau applicateur (4), d'un rouleau de prélèvement (5), en amont, tournant dans le réservoir de milieu (7) et coopérant avec un rouleau doseur (9) ainsi qu'une alimentation en milieu (8) pour fournir le milieu liquide à l'intervalle (6) entre le rouleau applicateur (4) et le rouleau de prélèvement (5) et pour doser des milieux très visqueux, il est prévu une chambre à racloir (11) et un tambour d'application tramé de manière correspondante.

3. Installation de dosage de milieux liquides selon l'une quelconque des revendications 1 ou 2,
**caractérisée en ce que**
le rouleau de prélèvement (5) et le rouleau applicateur (4) sont prévus latéralement par rapport à la racle (10).
